# EUROPÄISCHE PATENTSCHRIFT

(11) **EP 0 487 545 B1**
(45) Veröffentlichungstag und Bekanntmachung des Hinweises auf die Patenterteilung: **06.10.1993**
(21) Anmeldenummer: 90910714.6
(22) Anmeldetag: 06.07.1990
(51) Int. Cl.: B26F 1/36

(54) **RASTVORRICHTUNG FÜR ANSCHLAGSCHIENEN IN BRIEFLOCHERN**
CATCH DEVICE FOR POSITIONING BAR OF PAPER PUNCHES
DISPOSITIF D'ENCLIQUETAGE DE RAILS DE POSITIONNEMENT DE PERFORATEURS

(30) Priorität: 14.08.1989 DE 3926835
(43) Veröffentlichungstag der Anmeldung: 03.06.1992
(73) Patentinhaber: Louis Leitz KG, D-70469 Stuttgart (DE)
(72) Erfinder: PFLUGFELDER, Theodor, D-7037 Magstadt (DE)
(74) Vertreter: Wolf, Eckhard, Dr.-Ing.
(86) Internationale Anmeldenummer: EP9001093
(87) Internationale Veröffentlichungsnummer: WO9102635

(56) Entgegenhaltungen:
- CH-A- 342 930
- DE-A- 2 219 178
- DE-C- 602 315
- US-A- 3 714 857

## Beschreibung

Die Erfindung betrifft eine Rastvorrichtung für eine in einem Locherunterteil verschiebbar angeordnete und mit mehreren einen Abstand voneinander aufweisenden Rastaussparungen versehene Anschlagschiene, mit einer am Locherunterteil angeordneten Feder und einem unter der Einwirkung der Feder von unten gegen die Anschlagschiene unter Vorspannung anliegenden, in die Rastaussparungen lösbar einrastbaren Rastorgan, wobei die Feder aus einem einstükkigen Federbügel aus biegeelastischem Material besteht, der einen zur Seite der Anschlagschiene konvexen Federsteg aufweist.

Die Anschlagschiene erleichtert das positionsgenaue Lochen von Papier ohne vorherige Mittenfaltung. Dabei sind die Raststellungen der Anschlagschiene verschiedenen Papierformaten zugeordnet. Die Positionsgenauigkeit der Lochung hängt im wesentlichen davon ab, daß die Anschlagschiene in ihren Raststellungen zuverlässig und spielfrei einrastet. Eine bekannte Rastvorrichtung der eingangsangegebenen Art (DE-A-602315), weist einen aus biegeelastischem Material bestehenden gebogenen Federbügel auf, dessen Enden beim Niederdrücken des Federbügels in einer Aussparung des Locherunterteils frei verschiebbar sind und der von unten gegen einen das in die Rastaussparungen einrastbare Sperrorgan tragenden Tasthebel andrückbar ist. Soll ein anderes Format gelocht werden, so wird durch Niederdrücken des Tasthebels das Rastorgan entgegen dem Druck des Federbügels nach unten bewegt und durch Verschieben der Schiene die gewünschte Marke auf einem Zeiger eingestellt. Zum Einrasten des Rastorgans in die Rastaussparung muß der Hebel anschließend wieder losgelassen werden. Die Herstellung, die Montage und die Betätigung der bekannten Rastvorrichtung hat sich vor allem für einfachere Locher als zu aufwendig erwiesen.

Ausgehend hiervon liegt der Erfindung die Aufgabe zugrunde, eine Rastvorrichtung der eingangs angegebenen Art zu entwickeln, die einfach herstellbar, montierbar und handhabbar ist und die trotzdem ein spielfreies Einrasten der Anschlagschiene und daher eine sehr hohe Positionsgenauigkeit gewährleistet.

Zur Lösung dieser Aufgabe wird gemäß der Erfindung die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die Erfindung geht von dem Gedanken aus, daß eine einstükkige Rastfeder aus biegeelastischem Material, die mit ihrem Rastorgan in Verschieberichtung der Anschlagschiene spielfrei gestellt werden kann, sehr einfach herstellbar ist und durch geeignete konstruktive Maßnahmen auch hohen Anforderungen an die Positioniergenauigkeit der Anschlagschiene genügt. Um dies zu erreichen, wird gemäß der Erfindung vorgeschlagen, daß das Rastorgan als am Federsteg mittig angeformter Rastnocken ausgebildet ist und daß der Federbügel zwei an den in Verschieberichtung der Anschlagschiene hintereinander angeordneten Enden des Federstegs nach der zur Anschlagschiene entgegengesetzten Seite unter zueinander spiegelbildlich gleichen Winkeln abgebogene, mit ihren freien Enden am Locherunterteil verschiebefest gelagerte Federschenkel aufweist. Unter dem eingangs erwähnten Begriff "konvex" ist nicht unbedingt eine konvexe Krümmung zu verstehen. Der Federsteg kann vielmehr auch zwei ebene Flanken aufweisen, die mittig an einer quer zur Verschieberichtung verlaufenden Biegelinie stumpfwinklig dachartig gegeneinander abgebogen sind. Der Rastnocken ist in diesem Falle vorteilhafterweise mittig auf der Biegelinie des Federstegs angeordnet.

Gemäß einer weiteren vorteilhaften Ausgestaltung der Erfindung sind die Federschenkel im wesentlichen parallel zueinander ausgerichtet. Vorteilhafterweise sind an den freien Enden der Federschenkel an quer zur Verschieberichtung der Anschlagschiene verlaufenden Biegelinien nach einander entgegengesetzten Seiten weisende Fußteile abgebogen. Die Federschenkel und die Fußteile schließen dabei zweckmäßig einen im wesentlichen rechten Winkel miteinander ein. Die nach außen weisenden Breitseiten der Fußteile können gegen eine bodenseitige Widerlagerfläche des Locherunterteils abgestützt werden, während der Federbügel mit den freien Kanten der Fußteile unter Vorspannung zwischen einander in Verschieberichtung der Anschlagschiene zugewandte Schultern im Locherunterteil einspannbar ist. Weiter können die Fußteile auf ihrer den Federschenkeln zugewandten Oberseite von einem mit dem Locherunterteil starr verbundenen Abdeckteil formschlüssig übergriffen werden. Die Abdeckteile können dabei an einem in das Locherunterteil einrastbaren, die Rastfeder und die Abdeckschiene übergreifenden Abdeckgehäuse angeformt sein.

Im folgenden wird die Erfindung anhand eines in der Zeichnung in schematischer Weise dargestellten Ausführungsbeispiels näher erläutert. Es zeigen
- Fig. 1: eine am Locherunterteil eingesetzte Rastfeder in schaubildlicher Darstellung;
- Fig. 2: eine Seitenansicht der Rastfeder nach Fig. 1 in zwei Biegestellungen.

Der in der Zeichnung dargestellte Federbügel 10 ist für den Einsatz in einen Brieflocher bestimmt und dient dort als Rastfeder für eine mit mehreren, einen Abstand voneinander aufweisenden Rastaussparungen 12 versehene Anschlagschiene 14. Der Federbügel 10 besteht im wesentlichen aus einem Federsteg 16, zwei an den stirnseitigen Enden des Federstegs an Biegelinien 18 nach der der Anschlagschiene gegenüberliegenden Seite abgebogenen, zueinander im wesentlichen parallelen Federschenkeln 20, je einem an Biegelinien 22 nach einander entgegengesetzten Seiten an den Federschenkeln 20 nach außen gebogenen Fußteilen 24 und einem mittig am Federsteg angeordneten, als Auswölbung ausgebildeten, in die Rastaussparungen 12 der Anschlagschiene 14 einrastbaren Rastnocken 26. Der Federsteg 16 weist zwei an einer mittigen Biegelinie 28 dachartig stumpfwinklig gegeneinander abgebogene ebene Flanken 16',16'' auf. Der Federbügel 10 stützt sich mit den nach unten weisenden Breitseitenflächen seiner Fußteile 24 gegen eine bodenseitige Widerlagerfläche 30 des Locherunterteils 32 ab und liegt mit den freien Kanten der Fußteile 24 unter Vorspannung gegen einander zugewandte Schultern 34 im Locherunterteil an. Damit der Federbügel 10 nicht versehentlich aus seiner Einspannung zwischen den Schultern 34 herausgezogen werden kann, sind die Fußteile 24 an ihrer Oberseite von einem Abdeckteil 36 eines mit dem Locherunterteil 32 starr verbundenen Abdeckgehäuses formschlüssig übergriffen.

Der Federbügel 10 kann leicht von der Außenseite unter Vorspannung in das Gehäuse 32 eingesetzt werden. Die Vorspannung läßt keine Längsbewegung zu und bewirkt dadurch, daß die Anschlagschiene 14 in ihrer Verschieberichtung spielfrei rastet. Wie aus Fig. 2 zu ersehen ist, wird bei einem Druck auf den Rastnocken 26 der Federsteg um einen Federweg d nach unten gebogen, während gleichzeitig die beiden Federschenkel symmetrisch um gleiche Federwege e nach außen gebogen werden. Dadurch wird sichergestellt, daß der Rastnocken 26 eine reine Vertikalbewegung ohne seitliche Auslenkung ausführt.

## Patentansprüche

1. Rastvorrichtung für eine in einem Locherunterteil (32) verschiebbar angeordnete und mit mehreren einen Abstand voneinander aufweisenden Rastaussparungen (12) versehene Anschlagschiene (14), mit einer am Locherunterteil (32) angeordneten Feder (10) und einem unter der Einwirkung der Feder (10) von unten gegen die Anschlagschiene (14) unter Vorspannung anliegenden, in die Rastaussparungen lösbar einrastbaren Rastorgan (26), wobei die Feder aus einem einstückigen Federbügel (10) aus biegeelastischem Material besteht, der einen zur Seite der Anschlagschiene (14) konvexen Federsteg (16) aufweist, **dadurch gekennzeichnet,** daß das Rastorgan als am Federsteg (16) mittig angeformter Rastnocken (26) ausgebildet ist und daß der Federbügel (10) zwei an den in Verschieberichtung der Anschlagschiene (14) hintereinander angeordneten Enden des Federstegs (16) nach der zur Anschlagschiene (14) entgegengesetzten Seite unter zueinander spiegelbildlich gleichen Winkeln abgebogene, mit ihren freien Enden am Locherunterteil (32) verschiebefest gelagerte Federschenkel (20) aufweist.

2. Rastvorrichtung nach Anspruch 1, **dadurch gekennzeich****net,** daß der Federbügel (10) aus Federstahl besteht.

3. Rastvorrichtung nach Anspruch 1 oder 2, **dadurch ge****kennzeichnet,** daß der Federbügel (10) aus Bandmaterial besteht.

4. Rastvorrichtung nach einem der Ansprüche 1 bis 3, **dadurch gekennzeichnet,** daß der Federsteg (16) zwei mittig an einer quer zur Verschieberichtung der Anschlagschiene (14) verlaufenden Biegelinie (28) stumpfwinklig dachartig gegeneinander abgebogene ebene Flanken (16', 16'') aufweist.

5. Rastvorrichtung nach Anspruch 4, **dadurch gekennzeichnet,** daß der Rastnocken (26) mittig auf der Biegelinie (28) des Federstegs (16) angeordnet ist.

6. Rastvorrichtung nach einem der Ansprüche 1 bis 5, **dadurch gekennzeichnet,** daß die Federschenkel (20) im wesentlichen parallel zueinander ausgerichtet sind.

7. Rastvorrichtung nach einem der Ansprüche 1 bis 6, **dadurch gekennzeichnet,** daß an den freien Enden der Federschenkel (20) an quer zur Verschieberichtung der Anschlagschiene (14) verlaufenden Biegelinien (22) nach einander entgegengesetzten Seiten weisende Fußteile (24) abgebogen sind.

8. Rastvorrichtung nach Anspruch 7, **dadurch gekenn****zeichnet,** daß die Federschenkel (20) und die Fußteile (24) einen im wesentlichen rechten Winkel miteinander einschließen.

9. Rastvorrichtung nach Anspruch 7 oder 8, **dadurch** **gekennzeichnet,** daß die nach außen weisenden Breitseitenflächen der Fußteile (24) gegen eine bodenseitige Widerlagerfläche (30) des Locherunterteils (32) abstützbar sind.

10. Rastvorrichtung nach einem der Ansprüche 7 bis 9, **dadurch gekennzeichnet,** daß der Federbügel (10) mit den freien Kanten der Fußteile (24) unter Vorspannung zwischen einander in Verschieberichtung der Anschlagschiene (14) zugewandte Schultern (34) des Locherunterteils (32) einspannbar ist.

11. Rastvorrichtung nach einem der Ansprüche 7 bis 10, **dadurch gekennzeichnet,** daß die Fußteile (24) auf ihrer den Federschenkeln (20) zugewandten Oberseite von einem mit dem Locherunterteil (32) starr verbundenen Abdeckteil (36) formschlüssig übergriffen sind.

12. Rastvorrichtung nach Anspruch 11, **dadurch gekenn****zeichnet,** daß die Abdeckteile (36) an einem in das Locherunterteil (32) einrastbaren, den Federbügel (10) und die Anschlagschiene (14) übergreifenden Abdeckgehäuse angeformt sind.

## Claims

1. A detent means for a stop rail (14), which is displaceably arranged in a base portion of a paper punch (32) and which is provided with a plurality of spaced detent cut-outs (12), comprising a spring (10̸) arranged at the base portion of the paper punch (32) and a detent element (26), which abuts under the pressure of a spring (10̸) from underneath against the stop rail (14) and which releasably engages the detent cut-outs, wherein the spring is made of a one-piece spring leaf (10̸) of resilient material having a spring web (16) which is convex towards the side of the stop rail (14), **characterised in that** the detent element is arranged as a detent cam (26) which is centrally integrated with the spring web (16), and that the spring leaf (10̸) comprises two spring shanks (20̸), which are arranged at the spring-web ends (16) which are positioned one behind the other in the displacement direction of the stop rail (14) towards the side oriented in opposition to the stop rail (14), whilst being bent mirror-symmetrically to each other at identical angles and with their free ends non-displaceably mounted in the base portion of the paper punch (32).

2. Detent means according to claim 1, **characterised in that** the spring leaf (10̸) is made of spring steel.

3. Detent means according to claim 1 or 2, **characterised in that** the spring leaf (10̸) is made of a material strip.

4. Detent means according to one of claims 1 to 3, **characterised in that** the spring web (16) comprises two plane flanks (16', 16'') which are centrally bent along a folding line (28) extending rooflike and transversely to the displacement direction of the stop rail (14) at an obtuse angle.

5. Detent means according to claim 4, **characterised** **in that** the detent cam (26) is arranged centrally on the folding line (28) of the spring web (16).

6. Detent means according to one of claims 1 to 5, **characterised in that** the spring shanks (20̸) are arranged substantially parallel to each other.

7. Detent means according to one of claims 1 to 6, **characterised in that,** at the free ends of the spring shanks (20̸), foot sections (24) are bent off in opposite directions on folding lines (22) extending transversely to the displacement direction of the stop rail (14).

8. Detent means according to claim 7, **characterised** **in that** the spring shanks (20̸) and the foot sections (24) are at a substantially right angle to each other.

9. Detent means according to claim 7 or 8, **characterised in that** the outwardly oriented broadside surfaces of the foot sections (24) are supportable against a bottom abutment surface (30̸) of the base portion of the paper punch (32).

10. Detent means according to one of claims 7 to 9, **characterised in that** the spring leaf (10̸) is clamped under tension with the free edges of the foot sections (24) between shoulders (34) of the base portion of the paper punch (32) which are oriented towards each other in the direction of displacement.

11. Detent means according to one of claims 7 to 10̸, **characterised in that** the foot portions (24) are positively reached over their top which is oriented towards the spring leaves (20̸) by a cover (36) which is rigid connected to the base portion of the paper punch (32).

12. Detent means according to claim 11, **character****ised in** **that** the covers (36) are integrated with a cover housing which is detented into the base portion of the paper punch (32) and which reaches over the spring leaf (10̸) and the stop rail (14).

## Revendications

1. Dispositif de mise en prise pour une barre de butée (14) montée de façon à pouvoir coulisser dans la partie inférieure (32) d'un perforateur et munie de plusieurs évidements d'arrêt espacés (12), qui comporte un ressort (10) monté sur la partie inférieure (32) du perforateur et un organe de mise en prise (26) qui, sous l'action du ressort (10), prend appui d'en bas sous une certaine tension initiale contre la barre de butée (14) et peut être mis en prise de façon amovible dans les évidements d'arrêt, le ressort étant constitué par un étrier (10) en une seule pièce réalisée en une matière fléchissant élastiquement, lequel étrier comporte une âme (16) convexe du côté de la barre de butée (14), caractérisé en ce que l'organe de mise en prise est réalisé sous la forme d'un ergot de mise en prise (26) rapporté centralement à l'âme (16) du ressort et en ce que l'étrier (10) formant ressort présente deux ailes de ressort (20) qui, repliées au niveau des extrémités de l'âme (16), disposées l'une derrière l'autre dans la direction de coulissement de la barre de butée (14), vers le côté opposé à la barre de butée (14) sous des angles symétriquement égaux l'un à l'autre, ont leurs extrémités libres montées de manière fixe en coulissement dans la partie inférieure (32) du perforateur.

2. Dispositif de mise en prise selon la revendication 1, caractérisé en ce que l'étrier (10) formant ressort est en acier à ressort.

3. Dispositif de mise en prise selon la revendication 1 ou 2, caractérisé en ce que l'étrier (10) formant ressort est constitué par du feuillard.

4. Dispositif de mise en prise selon l'une quelconque des revendications précédentes, caractérisé en ce que l'âme (16) du ressort présente deux flancs plans (16', 16'') repliés centralement sous un angle obtus, en forme de toit, suivant une ligne de pliage (28) s'étendant transversalement à la direction de coulissement de la barre de butée (14).

5. Dispositif de mise en prise selon la revendication 4, caractérisé en ce que l'ergot de mise en prise (26) est monté centralement sur la ligne de pliage (28) de l'âme (16) du ressort.

6. Dispositif de mise en prise selon l'une quelconque des revendications précédentes, caractérisé en ce que les ailes (20) du ressort sont orientées sensiblement parallèlement l'une à l'autre.

7. Dispositif de mise en prise selon l'une quelconque des revendications précédentes, caractérisé en ce que des parties (24) formant pieds orientées de deux côtés opposés l'un à autre sont, au niveau des extrémités libres des ailes de ressort (20), repliées le long de lignes de pliage (22) s'étendant transversalement à la direction de coulissement de la barre de butée (14).

8. Dispositif de mise en prise selon la revendications 7, caractérisé en ce que les ailes de ressort (20) et les parties (24) formant pieds font entre elles un angle sensiblement droit.

9. Dispositif de mise en prise selon la revendication 7 ou 8, caractérisé en ce que les surfaces des côtés plats, orientés vers l'extérieur, des parties (24) formant pieds peuvent s'appuyer contre une surface de butée (30), côté plan d'appui, de la partie inférieure (32) du perforateur.

10. Dispositif de mise en prise selon l'une quelconque des revendications 7 à 9, caractérisé en ce que l'étrier (10) formant ressort peut être serré avec les bords libres des parties (24) formant pieds, sous une certaine tension initiale, entre des épaulements (34), se faisant face dans la direction de coulissement de la barre de butée (14), de la partie inférieure (32) du perforateur.

11. Dispositif de mise en prise selon l'une quelconque des revendications 7 à 10, caractérisé en ce que les parties (24) formant pieds ont leur dessus, tourné vers les ailes de ressort (20), recouvert, en liaison de forme, d'une pièce de recouvrement (36) reliée rigidement à la partie inférieure (32) du perforateur.

12. Dispositif de mise en prise selon la revendication 11, caractérisé en ce que les parties de recouvrement (36) sont rapportées à une enveloppe de recouvrement pouvant être mise en prise dans la partie inférieure (32) du perforateur et s'engageant sur l'étrier (10) formant ressort et la barre de butée (14).
